# EUROPÄISCHE PATENTSCHRIFT

(11) **EP 1 124 210 B1**
(45) Veröffentlichungstag und Bekanntmachung des Hinweises auf die Patenterteilung: **09.04.2008**
(21) Anmeldenummer: 00119625.2
(22) Anmeldetag: 08.09.2000
(51) Int. Cl.: G08B 19/00, G08B 13/19, G08B 17/12

(54) **Brandmeldesystem und Brandmelder für dieses**
Fire detection system and fire detector therefor
Système de détection d'incendie et détecteur pour ledit système

(30) Priorität: 11.02.2000 EP 00102834
(43) Veröffentlichungstag der Anmeldung: 16.08.2001
(73) Patentinhaber: Siemens Aktiengesellschaft, 80333 Munich (DE)
(72) Erfinder: Müller, Kurt, 8708 Männedorf (CH); Wieser, Dieter, 8700 Küsnacht (CH); Nebiker, Peter, Dr., 8053 Zürich (CH)

(56) Entgegenhaltungen:
- DE-U- 29 618 242
- GB-A- 2 299 668
- US-A- 4 975 684

## Beschreibung

Die vorliegende Erfindung betrifft ein Brandmeldesystem mit Brandmeldern, welche mindestens einen Sensor für die Detektion einer Brandkenngrösse und eine Auswerteelektronik für die Verarbeitung des Signals des mindestens einen Sensors und die Auslösung eines Alarms bei Überschreiten eines vorgegebenen Alarmwerts durch das genannte Signal aufweisen.

Die US 4975684 beschreibt, wie zur Erhöhung der Fehlalarmsicherheit von Brandmeldeanlagen ein in Abhängigkeit von Druckänderungen der zu überwachenden Umgebung elektrische Signale abgebender akustischer Sensor, dessen Ausgangssignal nach Verstärkung mit dem ebenfalls verstärkten Ausgangssignal eines Brandsensors verknüpft wird. Dabei wird die Empfindlichkeit der in der Brandmeldeanlage eingesetzten Brandmelder in Abhängigkeit von dem Ausgangssignal des akustischen Sensors, d. h. vom Vorhandensein von Störquellen in dem zu überwachenden Raum verändert. Gemäss unterschiedlichen Ausgestaltungen der erfindungsgemässen Brandmeldeanlage kann die Verknüpfung der Signale innerhalb eines Brandmelders erfolgen, oder die Auswertung der Signale kann in einer zentralen Auswerteeinheit erfolgen.

Während in früheren Jahren die Alarmwerte für die einzelnen Brandkenngrössen in den einzelnen Meldern fest eingestellt waren, werden heutige Melder zumeist anhand des vorgesehenen Einsatzortes oder anhand des zu schützenden Gutes und/oder von dessen Gefährlichkeit parametriert, wobei insbesondere nach dem Schutz für Sachwerte einerseits und Menschen andererseits unterschieden wird. Dabei ist selbstverständlich, dass dem Schutz des menschlichen Lebens höchste Priorität zukommt, auch unter Inkaufnahme von Fehlalarmen, wogegen beispielsweise in einer Lagerhalle für schwer brennbares Gut relativ hohe und gegen Störgrössen unempfindliche Alarmwerte verwendet werden können.

Bei Verwendung von Brandmeldern in bewohnten Räumen können zwei Fälle unterschieden werden, die sich auf die Detektionsempfindlichkeit durchaus verschieden auswirken. Und zwar verlangt eine schlafende, in sich versunkene oder stark konzentrierte Person eine höhere Wachsamkeit des Brandmeldesystems als eine wache und aktive Person. Andererseits wäre in Raucherzimmern oder in Räumen mit einer rauen Umgebung (beispielsweise Räume mit starker Dunstentwicklung oder Räume, in denen Schweissarbeiten stattfinden) zur Vermeidung von Fehlalarmen eine geringere Detektionsempfindlichkeit wünschenswert.

Es ist bekannt, ein Brandmeldesystem mit einem Fluchtweganzeige- und/oder Evakuationssystem zu kombinieren, wobei die Brandmelder dazu dienen, das Fluchtweganzeigesystem anhand von festgestellten Brandherden zu steuern beziehungsweise den Einsatzkräften die Brandherde in einem Gebäude anzuzeigen (siehe dazu WO-A-00/14693). Bei solchen Systemen wäre es wünschenswert, den Einsatzkräften nicht nur Informationen über den Zustand und die Passierbarkeit der Fluchtwege, sondern auch Angaben über den Aufenthaltsort der Menschen in dem betreffenden Gebäude zu liefern, damit die Rettungskräfte gezielt eingesetzt und dadurch die Rettungsarbeiten effektiver gestaltet werden können.

Durch die Erfindung soll nun ein Brandmeldesystem angegeben werden, welches in der Lage ist, zusätzlich zur Branddetektion Informationen über Aktivitäten von Menschen in den einzelnen Räumen zu liefern, um eine einfache Anpassung der Alarmwerte an das Vorhandensein von Personen in dem betreffenden Raum und/oder die gezielte Evakuation von Personen aus Räumen mit einem Brandherd zu ermöglichen.

Diese Aufgabe wird erfindungsgemäss dadurch gelöst, dass dem mindestens einen Sensor ein Aktivitätssensor für die Detektion von Bewegungen von Personen in dem betreffenden Raum zugeordnet ist.

Eine erste bevorzugte Ausführungsform des erfindungsgemässen Brandmeldesystems ist dadurch gekennzeichnet, dass anhand des Signals des Aktivitätssensors eine lokale adaptive Anpassung des Brandmeldesystems an die Bewegungsaktivitäten im betreffenden Raum erfolgt.

Eine zweite bevorzugte Ausführungsform des erfindungsgemässen Brandmeldesystems ist dadurch gekennzeichnet, dass anhand des Signals des Aktivitätssensors eine zentrale Anzeige der Orte eines Gebäudes mit Bewegungsaktivitäten erfolgt. Vorzugsweise ist dem Brandmeldesystem ein Fluchtweganzeige- und/oder Evakuationssystem zugeordnet, in welchem die genannte zentrale Anzeige erfolgt.

Eine dritte bevorzugte Ausführungsform des erfindungsgemässen Brandmeldesystems ist dadurch gekennzeichnet, dass jeder oder nahezu jeder Melderpunkt mit einem Brandmelder mit zugeordnetem Aktivitätssensor bestückt und in der Installation des Brandmeldesystems vernetzt ist.

Beim erfindungsgemässen Brandmeldesystem ist die Branddetektion durch eine integrierte Aktivitätsdetektion ergänzt, welche sowohl für die adaptive Anpassung der Detektionsempfindlichkeit der Brandmelder als auch für die zentrale Anzeige von Bewegungsaktivitäten und damit der Aufenthaltsorte von Menschen in einem Gebäude verwendet werden kann. Ersteres hat den Vorteil, dass in Räumen, in denen Personen aktiv sind, die Detektionsempfindlichkeit des Brandmeldesystems und dadurch die Wahrscheinlichkeit von Fehlalarmen reduziert wird. Die zentrale Anzeige von Bewegungsaktivitäten hat den Vorteil, dass im Brandfall die Einsatzkräfte nicht nur wissen, wo es in einem Gebäude brennt, sondern dass sie auch über die reale Gefährdung der sich im Gebäude aufhaltenden Personen (und Tiere) orientiert sind.

Eine vierte bevorzugte Ausführungsform des erfindungsgemässen Brandmeldesystems ist dadurch gekennzeichnet, dass die lokale adaptive Anpassung des Brandmeldesystems durch Verstellung der Detektionsschwelle des betreffenden Brandmelders erfolgt.

Die Erfindung betrifft weiter Brandmelder für das genannte Brandmeldesystem. Diese sind dadurch gekennzeichnet, dass der Aktivitätssensor in den Brandmelder integriert oder an diesen angekoppelt ist.

Eine erste bevorzugte Ausführungsform des erfindungsgemässen Brandmelders ist dadurch gekennzeichnet, dass der Aktivitätssensor durch einen Passiv-Infrarotdetektor gebildet ist.

Eine zweite bevorzugte Ausführungsform des erfindungsgemässen Brandmelders ist dadurch gekennzeichnet, dass der Aktivitätssensor durch einen Ultraschalldetektor gebildet ist.

Als Brandsensoren können alle geläufigen Typen, wie optische Sensoren, Temperatursensoren, Brandgassensoren sowie Kombinationen dieser Sensoren, verwendet werden.

Eine weitere bevorzugte Ausführungsform des erfindungsgemässen Brandmelders ist gekennzeichnet durch ein gewölbt ausgebildetes Gehäuse mit einer gegen den zu überwachenden Raum gerichteten Kuppe, auf welche der elektro-optische Teil des Passiv-Infrarotdetektors aufgesetzt ist. Vorzugsweise enthält der genannte elektro-optische Teil des Passiv-lnfrarotdetektors eine Domlinse und einen Pyrosensor.

Im folgenden wird die Erfindung anhand eines Ausführungsbeispiels und der Zeichnungen näher erläutert; es zeigt:
- Fig. 1: ein Blockschema eines Ausschnitts aus einem erfindungsgemässen Brandmeldesystem; und
- Fig. 2: ein Ausführungsbeispiel eines Brandmelders für das Brandmeldesystem von Fig. 1.

Fig. 1 zeigt einen an den Melderbus 1 eines Brandmeldesystems angeschlossenen Brandmelder 2, der im wesentlichen einen Brandsensor 3 für eine Brandkenngrösse, eine Auswerteelektronik 4 und eine Alarmanzeige 5 aufweist. Über den Melderbus 1 sind die angeschlossenen Brandmelder mit einer Zentrale (nicht dargestellt) verbunden. Als Brandsensor 3 können alle bekannten Typen, wie optischer Sensor für Streulichtmessung (siehe dazu EP-A-0 616 305, EP-A-0 821 330), optischer Sensor für Durchlichtmessung (siehe dazu EP-A-1 017 034), Temperatursensor (beispielsweise NTC-Thermistor), Brandgassensor oder beliebige Kombinationen dieser Sensoren (siehe dazu EP-A-0 803 850) verwendet werden.

Darstellungsgemäss ist dem Brandmelder 2 ein Aktivitätssensor 6 zugeordnet. Dieser dient zur Detektion von Bewegungen von Personen in der Umgebung des Brandmelders 2 und ist vorzugsweise durch einen Passiv-Infrarotsensor oder einen Ultraschallsensor gebildet, wie sie verbreitet in sogenannten Bewegungsmeldern verwendet werden. Der Aktivitätssensor 6 kann in den Brandmelder 2 integriert, das heisst, in dessen Gehäuse eingebaut, oder extern angeordnet, aber mit dem Brandmelder 2 gekoppelt sein. Bei externer Anordnung kann der Aktivitätssensor 6 entweder über die Auswerteelektronik 4 des Brandmelders 2 oder direkt an den Melderbus 1 angeschlossen sein.

Die dargestellte Kombination von Brandmelder 2 und Aktivitätssensor 6 kann für zwei Aufgaben eingesetzt werden:
- Adaptive Anpassung der Detektionsempfindlichkeit von Brandmeldern an das Ausmass von Bewegungen von Menschen oder auch Tieren in dem betreffenden Raum. Eine derartige Anpassung ist sinnvoll und vorteilhaft, weil eine schlafende oder sich konzentriert beschäftigende Person eine höhere Wachsamkeit des Brandmeldesystems verlangt als eine aktive. Mit dieser adaptiven Anpassung der Detektionsempfindlichkeit wird die Fehlalarmhäufigkeit verringert, insbesondere in Räumen mit übermässiger Rauch- oder Hitzeentwicklung, wie beispielsweise Raucherzimmer oder Räume, in denen Schweissarbeiten stattfinden.
- Kombination des Brandmeldesystems mit einem Evakuationssystem oder Ausbau des Brandmeldesystems zu einem solchen. Anhand der Signale des Aktivitätssensors wird in der Zentrale auf einer Grafik angezeigt, wo im Gebäude Aktivitäten stattfinden, so dass im Brandfall die am stärksten gefährdeten Personen mit Priorität gerettet werden können.

Die adaptive lokale Anpassung des Brandmeldesystems an die Bewegungsaktivitäten im betreffenden Raum erfolgt im einfachsten Fall durch Verstellen der nachfolgend als Brandschwelle bezeichneten Detektionsschwelle des Brandsensors, wobei jedoch die Höhe der unempfindlichsten Brandschwelle begrenzt sein muss. Diese unempfindlichste Brandschwelle kann beispielsweise die durch die Norm EN54 vorgegebene Ansprechempfindlichkeit sein. Wenn die Bewegungsaktivität in der Umgebung des Brandmelders 2 eine einstellbare erste Aktivitätsschwelle für eine bestimmte Zeit von beispielsweise 15 bis 30min unterschreitet, wird die Empfindlichkeit des Brandsensors erhöht und entsprechend die Brandschwelle herabgesetzt, wobei diese Erhöhung durch einen speziellen Parametersatz definiert ist. Eventuell kann diese Erhöhung der Empfindlichkeit auch stufenweise in Abhängigkeit von der Dauer der niedrigen Bewegungsaktivität erfolgen.

Wenn die Bewegungsaktivität in der Umgebung des Brandmelders 2 wieder zunimmt und eine einstellbare zweite Aktivitätsschwelle für eine bestimmte Zeit von beispielsweise 1 bis 5min überschreitet, wird die Brandschwelle erhöht und dementsprechend die Empfindlichkeit des Brandsensors 3 herabgesetzt. In der Praxis kann man beispielsweise für die Empfindlichkeit des Brandmelders (Brandsensors) einen ersten Parametersatz P₁ mit einer höheren Brandschwelle für den Zustand höherer Bewegungsaktivität und einen zweiten Parametersatz P₂ mit einer tieferen Brandschwelle für den Zustand geringerer Bewegungsaktivität verwenden.

Bei der adaptiven Änderung der Empfindlichkeit des Brandmelders (Brandsensors) kann zusätzlich zur Dauer der jeweiligen Bewegungsaktivität auch die Grösse des Signals des Brandsensors 3 berücksichtigt werden. Wenn die Bewegungsaktivität die genannte erste Aktivitätsschwelle unterschreitet und das Signal des Brandsensors 3 unterhalb der dem Parametersatz P₂ entsprechenden tieferen Brandschwelle liegt, kann sofort auf P₂ umgeschaltet werden, spätestens jedoch nach der genannten Zeitspanne. Analog kann bei erhöhter Bewegungsaktivität die Empfindlichkeit sofort verkleinert werden (Umschalten auf P₁).

In Fig. 2 ist ein kombinierter Brand-/Aktivitätsmelder dargestellt, der aus einem Brandmelder 2 mit integriertem Aktivitätssensor 6 besteht. Der Brandmelder 2 ist beispielsweise ein Streulichtrauchmelder der in der EP-A-0 616 305, EP-A-0 813 178 oder EP-A-0 821 330 beschriebenen Art, mit einem Gehäuse, welches ein den Brandsensor 3 bildendes Optikmodul und die Auswerteelektronik 4 enthält. Das Gehäuse ist gewölbt ausgebildet und im Bereich seiner Kuppe mit Raucheintrittsöffnungen 7 versehen, durch welche die auf Rauch zu untersuchende Luft zum Optikmodul gelangt.

Der Aktivitätssensor 6 ist beispielsweise ein fingerhutförmiger Passiv-Infrarotsensor von der Art der Sensoren der Serie NaPiOn der Firma Matsushita. Auf die Kuppe des Gehäuses des Brandmelders 2 ist der optisch-elektrooptische Teil des Aktivitätssensors 6 mit einer Domlinse 8 und einem Pyrosensor 9 aufgesetzt; die Ausgänge des Pyrosensors 9 sind an die Auswerteelektronik 4 geführt, in der die Signalverarbeitung sowohl des Brandsensors 3 als auch des Aktivitätssensors 6 erfolgt.

Ein derartiger kombinierter Brand-/Aktivitätsmelder kann zusätzlich zu den schon beschriebenen Funktionen, adaptive Anpassung der Detektionsempfindlichkeit des Brandmelders und zentrale Anzeige der Orte mit Bewegungsaktivitäten, noch für die folgenden Aufgaben eingesetzt werden:
- Durch Anordnung derartiger Melder und deren Vernetzung in einer bestehenden Brandmeldeanlage kann ein Eindringüberwachungssystem geschaffen werden, das beispielsweise während der Nacht den Weg von Personen in den Räumen eines Unternehmens und dergleichen aufzeichnet und bei Bedarf auf einer Anzeige sichtbar macht. Ein solches System wirkt präventiv gegen Brandlegung, wobei in diesem Zusammenhang erwähnt sei, dass etwa 30% der Brände in Unternehmen gelegt werden, und zwar meistens durch eigenes Personal. Die abschreckende Wirkung kann durch Kopplung des Systems an die Lichtschaltung noch vergrössert werden.
- Anordnung in Räumen mit rauen Umweltbedingungen, wobei sich in diesen Räumen Menschen aufhalten. Solche Räume sind beispielsweise Räume, in denen viel geraucht wird, oder Räume, in denen Schweissarbeiten erfolgen, oder Räume mit starker Dampf- oder Dunstentwicklung.
- Anordnung in Gängen, Durchgangsräumen und Stiegenhäusern zur automatischen Lichtschaltung.

## Patentansprüche

1. Brandmeldesystem mit Brandmeldern (2), welche mindestens einen Sensor (3) für die Detektion einer Brandkenngrösse und eine Auswerteelektronik (4) für das Signal des mindestens einen Sensors (3) und die Auslösung eines Alarms bei Überschreiten eines vorgegebenen Alarmwerts durch das genannte Signal aufweisen, wobei dem mindestens einen Sensor (3) ein Aktivitätssensor (6) für die Detektion von Bewegungen von Personen in dem betreffenden Raum zugeordnet ist, wobei jeder oder nahezu jeder Melderpunkt mit einem Brandmelder (2) mit zugeordnetem Aktivitätssensor (6) bestückt und in der Installation des Brandmeldesystems vernetzt ist, wobei die lokale adaptive Anpassung des Brandmeidesystems durch Verstellung der Detektionsschwelle des betreffenden Brandmelders (2) erfolgt und wobei die Anpassung der Detektionsschwelle jeweils mit einer bestimmten, einstellbaren Zeitverzögerung erfolgt, **dadurch gekennzeichnet, dass** bei der Einstellung der Zeitverzögerung die Größe des Signals des mindestens einen Sensors (3) zur Detektion einer Brandkenngrösse berücksichtigt wird.

2. Brandmeldesystem nach Anspruch 1, **dadurch gekennzeichnet, dass** anhand des Signals des Aktivitätssensors (6) eine lokale adaptive Anpassung des Brandmeldesystems an die Bewegungsaktivitäten im betreffenden Raum erfolgt.

3. Brandmeldesystem nach Anspruch 1 oder 2, **dadurch gekennzeichnet, dass** anhand des Signals des Aktivitätssensors (6) eine zentrale Anzeige der Orte eines Gebäudes mit Bewegungsaktivitäten erfolgt.

4. Brandmeldesystem nach Anspruch 3, **gekennzeichnet durch** ein zugeordnetes Fluchtweganzeige- und/oder Evakuationssystem, in welchem die genannte zentrale Anzeige erfolgt.

5. Brandmelder für das Brandmeldesystem nach einem der Ansprüche 1 bis 4, **dadurch gekennzeichnet, dass** der Aktivitätssensor (6) in den Brandmelder (2) integriert oder an diesen angeschlossen ist.

6. Brandmelder nach Anspruch 5, **dadurch gekennzeichnet, dass** der Aktivitätssensor (6) durch einen Passiv-Infrarotdetektor gebildet ist.

7. Brandmelder nach Anspruch 5, **dadurch gekennzeichnet, dass** der Aktivitätssensor (6) durch einen Ultraschalldetektor gebildet ist.

8. Brandmelder nach Anspruch 1, **gekennzeichnet durch** ein gewölbt ausgebildetes Gehäuse mit einer gegen den zu überwachenden Raum gerichteten Kuppe, auf welche der elektro-optische Teil des Passiv-Infrarotdetektors aufgesetzt ist.

9. Brandmelder nach Anspruch 8, **dadurch gekennzeichnet, dass** der genannte elektro-optische Teil des Passiv-Infrarotdetektors eine Domlinse (8) und einen Pyrosensor (9) enthält.

## Claims

1. Fire alarm system containing fire alarms (2) that comprise at least one sensor (3) for detecting a fire characteristic, and an electronic analysis unit (4) for the signal from the at least one sensor (3) and triggering an alarm when the said signal exceeds a preset alarm value, wherein the at least one sensor (3) is assigned an activity sensor (6) for detecting movements of people in the room concerned, wherein every, or nearly every, alarm point is fitted with a fire alarm (2) with assigned activity sensor (6) and is integrated in the installation of the fire alarm system, wherein the fire alarm system is adapted locally by adjusting the detection threshold of the fire alarm (2) concerned, and wherein each adjustment of the detection threshold is performed with a certain, selectable time delay, **characterised in that** the magnitude of the signal from the at least one sensor (3) for detecting a fire characteristic is taken into account in selecting the time delay.

2. Fire alarm system according to claim 1, **characterised in that** the fire alarm system is adapted locally to the movement activities in the room concerned on the basis of the signal from the activity sensor (6).

3. Fire alarm system according to claim 1 or 2, **characterised in that** the locations of a building containing movement activities are displayed centrally on the basis of the signal from the activity sensor (6).

4. Fire alarm system according to claim 3, **characterised by** an escape-route indicator system and/or evacuation system in which said central display takes place.

5. Fire alarm for the fire alarm system according to one of claims 1 to 4, **characterised in that** the activity sensor (6) is integrated in the fire alarm (2) or connected thereto.

6. Fire alarm according to claim 5, **characterised in that** the activity sensor (6) is formed by a passive infrared detector.

7. Fire alarm according to claim 5, **characterised in that** the activity sensor (6) is formed by an ultrasound detector.

8. Fire alarm according to claim 1, **characterised by** a curved case having a dome pointing towards the room to be monitored, onto which dome is placed the electro-optical part of the passive infrared detector.

9. Fire alarm according to claim 8, **characterised in that** the said electro-optical part of the passive infrared detector contains a convex lens (8) and a pyroelectric sensor (9).

## Revendications

1. Système de détection d'incendie comprenant des détecteurs d'incendie (2) lesquels présentent au moins un capteur (3) pour la détection d'une caractéristique d'incendie et une électronique d'évaluation (4) pour le signal de l'au moins un capteur (3) et pour le déclenchement d'une alarme lorsque ledit signal dépasse une valeur d'alarme prédéfinie, un capteur d'activités (6) étant associé à l'au moins un capteur (3) pour la détection de mouvements de personnes dans la pièce concernée, chaque point de détection ou pratiquement chaque point de détection étant équipé d'un détecteur d'incendie (2) muni d'un capteur d'activités correspondant (6) et étant connecté à l'installation du système de détection d'incendie, l'adaptation locale du système de détection d'incendie étant réalisée par réglage du seuil de détection du détecteur d'incendie concerné (2) et l'adaptation du seuil de détection étant respectivement réalisée avec une temporisation déterminée réglable, **caractérisé en ce que** lors du réglage de la temporisation, la grandeur du signal de l'au moins un capteur (3) est prise en compte pour la détection d'une caractéristique d'incendie.

2. Système de détection d'incendie selon la revendication 1, **caractérisé en ce qu'**une adaptation locale du système de détection d'incendie aux activités dues à des mouvements dans la pièce concernée est réalisée à l'aide du signal du capteur d'activités (6).

3. Système de détection d'incendie selon la revendication 1 ou 2, **caractérisé en ce qu'**un affichage central des lieux d'un bâtiment, avec des mouvements dus à des activités, est réalisé à l'aide du signal du capteur d'activités (6).

4. Système de détection d'incendie selon la revendication 3, **caractérisé par** un système d'affichage d'issues de secours et/ou d'évacuation correspondant, dans lequel ledit affichage central est réalisé.

5. Détecteur d'incendie selon l'une quelconque des revendications 1 à 4, **caractérisé en ce que** le capteur d'activités (6) est intégré dans le détecteur d'incendie (2) ou est raccordé à celui-ci.

6. Détecteur d'incendie selon la revendication 5, **caractérisé en ce que** le capteur d'activités (6) est formé par un détecteur infrarouge passif.

7. Détecteur d'incendie selon la revendication 5, **caractérisé en ce que** le capteur d'activités (6) est formé par un détecteur à ultrason.

8. Détecteur d'incendie selon la revendication 1, **caractérisé par** un boîtier exécuté de manière bombée, comprenant un dôme dirigé contre la pièce à surveiller, sur lequel est posée la partie électro-optique du détecteur infrarouge passif.

9. Détecteur d'incendie selon la revendication 8, **caractérisé en ce que** ladite partie électro-optique du détecteur infrarouge passif comprend une lentille à coupole (8) et un pyrocapteur (9) .
